# EUROPÄISCHE PATENTSCHRIFT

(11) **EP 3 299 273 B1**
(45) Veröffentlichungstag und Bekanntmachung des Hinweises auf die Patenterteilung: **20.02.2019**
(21) Anmeldenummer: 16190072.5
(22) Anmeldetag: 22.09.2016
(51) Int. Cl.: B63C 1/02

(54) **VORRICHTUNG UND VERFAHREN ZUM AN- UND ABLEGEN VON WASSERFAHRZEUGEN**
DEVICE AND METHOD FOR ARRIVAL AND DEPARTURE OF VESSELS
DISPOSITIF ET PROCÉDÉ D'ACCOSTAGE ET D'APPAREILLAGE DE NAVIRES

(43) Veröffentlichungstag der Anmeldung: 28.03.2018
(73) Patentinhaber: Neptun Ship Design GmbH, 18057 Rostock (DE)
(72) Erfinder: Arndt, Harald, 18184 Roggentin (DE)
(74) Vertreter: Garrels, Sabine

(56) Entgegenhaltungen:
- EP-B1- 1 304 414
- DE-A1- 2 416 968
- US-A- 4 581 784
- US-A- 5 911 189
- US-B1- 9 028 174

## Beschreibung

Die erfindungsgemäße Vorrichtung und das Verfahren zum An- und Ablegen von Wasserfahrzeugen ist in einem Gewässer angeordnet und für das Anlegen von Fährschiffen, kleineren Schiffen oder Booten, beispielsweise für den ÖPNV in Städten an Flüssen, Buchten oder Seen geeignet. Es ist beispielsweise auch geeignet für die küstennahe Ausflugsschifffahrt.

In vielen Gewässern ist eine naturnahe und die Natur schonende touristische Nutzung wünschenswert. Insbesondere in Naturschutzgebieten ist es oft nicht erlaubt, die Gewässer mit Kraftstoff betriebenen Wasserfahrzeugen zu befahren. Eine Nutzung von Elektrofahrzeugen wäre vorstellbar, scheitert aber in der Regel an den aufwendigen Schiffsanlegern, die ihrerseits in die Natur eingreifen.

In der deutschen Patentschrift DE 102008058533 B4 wird ein Anleger für Wasserfahrzeuge offenbart, welcher in einem Gewässer angeordnet ist und über zwei in einem an die Breite der anzulegenden Wasserfahrzeuge angepassten Abstand zueinander, einander gegenüberliegend angeordneten Seitenführungen verfügt, welche einen unterhalb der Wasseroberfläche des Gewässers verbindenden Boden aufweisen. Der Boden weist einen Auffahrabschnitt mit einem drehbar gelagerter Rollkörper auf, mit einer Rotationsachse quer zu den Seitenführungen. Das Wasserfahrzeug fährt mit einem ausreichenden Schwung zwischen die Seitenführungen und dabei auf den Auffahrabschnitt des Bodens. Das gesamte Wasserfahrzeug wird geringfügig aus dem Wasser gehoben und kann nicht ohne weiteres rückwärts in das Gewässer zurück gleiten. Zum Ablegen muss das Wasserfahrzeug durch einen bordeigenen Motor in rückwärtiger Richtung angetrieben werden, um von dem Auffahrabschnitt loszukommen.

In EP 1304414 B1 wird eine Anlage zum Stoppen von Schiffen offenbart, welche ein flexibles Haltekabel enthält, das quer zur Einfahrt angeordnet ist. Das Schiff fährt in das flexible Haltekabel und wird durch ein mit dem Haltekabel verbundenes Verankerungsmittel gestoppt. Das Haltekabel wird durch mindestens eine elastische Zugeinheit vorgespannt. Eine ähnliche Lösung wird in DE 2416968 A1 beschrieben.

Es sind außerdem verschiedene Lösungen bekannt, beispielsweise aus US 3084517 A, US 5112702 A, US 5429063 A und US 5911189 A, bei denen ein Boot zwischen zwei Seitenwänden einfährt und dort von seitlich Stoßfängern gehalten wird. DE 102008061707 B4 offenbart mit seiner Anlegevorrichtung ein bugseitiges Dämpfungselement mit seitlichen Leitwerksauslegern. Auch in US 5911189 A wird das Boot bugseitig gehalten. In US 9028174 B1 sind Stoßdämpfer für ein einfahrendes Boot beschrieben.

### Darstellung der Erfindung

Aufgabe der Erfindung ist es, eine Vorrichtung und ein Verfahren zum An- und Ablegen von Wasserfahrzeugen zu schaffen, die als Standard Anleger in verschiedenen Größen variabel einsetzbar ist, und Mittel enthält, um eine umweltfreundliche Schifffahrt zu ermöglichen.

Die Aufgabe wird durch die Merkmale in den Ansprüchen gelöst. Dazu enthält die erfindungsgemäße Vorrichtung zum An- und Ablegen von Wasserfahrzeugen einen seeseitigen Anleger, welcher schwimmend auf einem Ponton gelagert ist, mit einer landseitigen Anbindung sowie mit einer Gangway bestehend aus zwei Gangway-Armen, und Mittel zum Halten des Wasserfahrzeugs. Der Anleger ist an seiner landseitigen Anbindung drehbar in horizontaler Richtung gelagert. Die Mittel zum Halten des Wasserfahrzeugs bestehen aus den Gangway-Armen und einem Anlege- und Freigabe-System. Das Anlege- und Freigabe-System verfügt über Mittel zur Speicherung und Freigabe von kinetischer Energie des einfahrenden Wasserfahrzeugs.

Ein bevorzugtes erfindungsgemäßes Mittel zur Speicherung und Freigabe der kinetischen Energie besteht aus einer Schienenanordnung, welche an oder in den Innenseiten der Gangway-Arme angeordnet sind, und einer mit der Schienenanordnung verbundenen, horizontal verfahrbaren Querkonstruktion. Die Querkonstruktion ist mit Seilen verbunden, welche beidseitig in den Gangway-Armen über Umlenkrollen geführt auf einer elektrischen Winde gegenläufig gespult werden.

Als Ausführungsform sind diese Mittel zur Speicherung und Freigabe der kinetischen Energie vorgespannte Pneumatik-Zylinder, hydraulische Vorrichtungen, Feder/Gewichts belastete Vorrichtungen oder elektrische Winden-Systeme.

Eine weitere Ausführungsform weist landseitig ein Anschlussstück des Anlegers auf, welches mit der Gangway fest verbundenen ist. Das Anschlussstück ist mittig mit einer runden Aufnahme versehen, durch welche ein Halte-Pylon geführt ist, so dass der Anleger auf dem Halte-Pylon vertikal verschoben und horizontal gedreht werden kann.

In einer weiteren Ausführungsform erfolgt die Lagerung des Anlegers auf dem Ponton über ein Drehlager. Die landseitige Anbindung besteht aus

In einer weiteren Ausführungsform ist zum Schutz gegen einen Verlust des Anlegers bei Hochwasser, der Steg seeseitig mit abnehmbaren Schienen versehen, welche mit dem Ponton in Wirkverbindung stehen.

Für eine weitestgehend autarke Energieversorgung oder als Unterstützung der Energieversorgung sind in einer weiteren Ausführungsform Solarpaneele oder andere Energieerzeugungs-Einrichtungen sowie Energiespeicher an oder auf der Vorrichtung angeordnet und mit dieser verbunden.

Das Wasserfahrzeug kann vorteilhafter Weise entsprechend eines Doppelendkonzepts einen spiegelbildlichen Aufbau haben. Andere Wasserfahrzeuge, welche keinen spiegelbildlichen Aufbau haben, können dessen ungeachtet auch zur Realisierung der Erfindung eingesetzt werden.

Das erfindungsgemäße Verfahren zum An- und Ablegen von Wasserfahrzeugen nutzt vorzugsweise einer Vorrichtung entsprechend der oben beschriebenen Merkmale. Folgende Schritte sind erfindungswesentlich:
a) Drehen eines Anlegers in Ankunftsrichtung des Wasserfahrzeugs,
b) antriebsloses Einfahren des Wasserfahrzeugs in die Vorrichtung zwischen zwei Gangway-Armen, wobei ein Anlege- und Freigabe-System aktiviert wird und das Wasserfahrzeug abbremst, indem Mittel zur Speicherung und Freigabe von kinetischer Energie des einfahrenden Wasserfahrzeugs und Arretierungsmittel zum Halten des Wasserfahrzeugs in horizontaler Richtung aktiviert werden,
c) Übertragen der kinetischen Energie des einfahrenden Wasserfahrzeugs auf das Anlege- und Freigabe-System,
d) Verbinden des Wasserfahrzeugs mit einer Ladestation zum Aufladen mit elektrischer Energie,
e) Optional Drehen des Anlegers in eine mittlere Position,
f) Be- und Entladen des Wasserfahrzeugs,
g) Optional Drehen des Anlegers in eine Abfahrtsrichtung,
h) Lösen der Vorspannung des Anlege- und Freigabe-Systems und Freigeben der gespeicherten kinetischen Energie, so dass das Wasserfahrzeug aus dem Anleger geschoben wird,
i) Beschleunigtes Ausfahren am Anlegerausgang durch Zuschaltung von Eigenantrieben des Wasserfahrzeugs.

Die Aktivierung des Anlege- und Freigabe-Systems erfolgt durch eine horizontal verfahrbare Querkonstruktion, welche durch das einlaufende Wasserfahrzeug in Bewegung versetzt wird, so dass über Seile, welche beidseitig in den Gangway-Armen und über Umlenkrollen geführt werden, eine elektrische Winde zum Drehen angeregt wird und ein mit der Winde verbundener Generator elektrische Energie erzeugt, welche in ein Batteriesystem des Anlegers eingespeist wird.

Die erfindungsgemäße Vorrichtung wird vorzugsweise nur an der Hafenkante fixiert. Aufwendiges Rammen von zusätzlichen Anlegerhaltepfosten zumindest für ein Ausführungsbeispiel wird dadurch vermieden. Bei mehreren Anlegern können variable Routen gefahren werden, was in ein Nahverkehrskonzept eingebunden werden kann.

Die Größe (beispielsweise S / M / L) ist variabel anpassbar und kann sich nach dem kalkulatorischen Passagierkontingent der jeweiligen Ortschaft richten.

Die erfindungsgemäße Anordnung erhöht die Energieeffizienz des Gesamtsystems. Die Erfindung leistet einen Beitrag zum Umweltschutz und zur Nutzung regenerativer Energien.

### Ausführung der Erfindung

Die Erfindung wird anhand von Abbildungen näher erläutert. Hierzu zeigen
Figur 1a und 1b - eine erste Ausführungsform der erfindungsgemäßen Vorrichtung mit Wasserfahrzeug,
Figur 2 - die erste Ausführungsform der erfindungsgemäßen Vorrichtung in einer Draufsicht ohne Wasserfahrzeug,
Figur 3a und 3b - eine zweite Ausführungsform der erfindungsgemäßen Vorrichtung mit Wasserfahrzeug,
Figur 4 - die zweite Ausführungsform der erfindungsgemäßen Vorrichtung in einer Draufsicht mit Wasserfahrzeug,
Figur 5a bis 5d - die erfindungsgemäße Vorrichtung mit Anlege- und Freigabe-System, Arretierungsmittel und Ladestation,
Figur 6a bis 6g - ein schematischer Ablauf eines Anlande- und Ablandemanövers eines Wasserfahrzeugs.

Die in den Figuren 1a und 1b gezeigte erfindungsgemäße Vorrichtung zum Anlegen von Wasserfahrzeugen 8 besteht aus einer landseitigen Anbindung und einem seeseitigen Anleger 3. Die Figuren unterscheiden sich lediglich darin, dass die Wasserlinie 5 in Figur 1a niedriger ist als in Figur 1b. Dadurch kann verdeutlicht werden, wie der Einfluss des Wasserstandes durch die Vorrichtung kompensiert wird. Die verwendeten Wasserfahrzeuge 8 haben ein innovatives Schiffsdesign (Leichtbau) mit spiegelbildlichen Aufbau (Doppelendkonzept).

Die landseitige Anbindung besteht, wie üblicherweise bekannt, aus einem Steg 1, welcher flexibel mit der Uferkante 2 verbunden ist. Die Uferkante 2 ist vorzugsweise eine Kaikante kann aber auch ein befestigter Uferstreifen sein. Der Steg 1 ist beweglich über ein Gelenk 7 mit der Uferkante 2 und über ein Rollenauflager 6 mit dem seeseitigen Anleger 3 oder vice versa verbunden. Dadurch ist der Anleger 3 gegenüber der Uferkante 2 beweglich und es können Wasserstandsänderungen ausgeglichen werden. Der Anleger 3 ist außerdem drehbar gelagert. In einer ersten Ausführungsform erfolgt die Lagerung über ein Drehlager 401. Das Drehlager 401 ist Bestandteil eines, im Wasser schwimmend angeordneten Pontons 4 mit beispielsweise einem auf seiner oberen Seite angeordneten Zahnkranzantrieb 402. Im Innern des Pontons 4 befindet sich ein, hier nicht weiter gezeigter, Elektromotor mit Getriebe, welcher mit dem Zahnkranzantrieb 402 verbunden ist und dieses antreibt. Der Anleger 3 ist an einem, der Uferkante 2 zugewandten Anschlussstück 301 seinerseits mit dem Drehlager 401, beispielsweise ein Drehkranzkugellager, und mit dem Zahnkranzantrieb 402 des Pontons 4 verbunden. Das Anschlussstück 301 ist landseitig halbkreisförmig (konvex) ausgeführt.

Der Anleger 3 besteht aus dem Anschlussstück 301 und einer mit dem Anschlussstück 301 fest verbundenen Gangway 302 (siehe Figur 2). Die Gangway 302 besteht aus zwei Gangway-Armen 302a und 302b, welche über eine Verbindung 302c, die in ihrer Breite dem Anschlussstück 301 angepasst ist, miteinander verbunden sind. Das Anschlussstück 301, die Gangway 302 mit den Gangway-Armen 302a und 302b und die Verbindung 302c können auch aus einem Stück oder teilweise aus einem Stück gefertigt sein, werden für die Beschreibung aber einzeln bezeichnet. Die Gangway-Arme 302a und 302b sind in einem an die Breite der anzulegenden Wasserfahrzeuge 8 angepassten Abstand zueinander, einander gegenüberliegend angeordnet. Zwischen den Gangway-Armen 302a und 302b legt das Wasserfahrzeug 8 an. Die Wasserfahrzeuge 8 haben einen geringen Tiefgang und einen elektrischen Antrieb, gespeist von Batterien und Solarpaneelen. An den äußeren Enden der Gangway-Arme 302a und 302b sind nach innen gerichtete rollenförmige Fender 303 eingearbeitet, welche dem Abfedern und Führen eines einfahrenden Wasserfahrzeugs 8 dienen. Beidseitig des Wasserfahrzeugs 8 sind in den Gangway-Armen 302a und 302b Arretierungsmittel 306 in Form von beispielsweise automatischen Arretierungsbolzen, automatischen Verholleinen oder automatischen Andruckvorrichtungen vorgesehen, welche das Wasserfahrzeug 8 horizontal in Richtung Verbindung 302c drücken und mittig zwischen den Gangway-Armen 302a und 302b festhalten (siehe Figur 4). Auf einem Gangway-Arm 302a oder 302b oder auf beiden Gangway-Armen 302a und 302b ist am äußeren Ende eine Ladestation 307 angeordnet, welche über einen Ladestecker (z.B. ein Pantograph-Stecker) mit dem Wasserfahrzeug 8 verbunden werden kann. So kann während des Passagierwechsels das Batteriesystem des fixierten Wasserfahrzeugs 8 aufgeladen werden.

Figur 5a zeigt das Anlege- und Freigabe-System mit einfahrendem Wasserfahrzeug 8 und Figur 5b zeigt das mit den Arretierungsmitteln 306 und der Ladestation 307 verbundene Wasserfahrzeug.

In dem Anschlussstück 301 befindet sich zwischen den Gangway-Armen 302a und 302b ein Anlege- und Freigabe-System 9. Fährt das Wasserfahrzeug 8 in den Anleger 3 ein, wird das Anlege- und Freigabe-System 9 aktiviert. Dazu befindet sich eine Schienenanordnung 901 (Figur 5d) an oder verdeckt liegend in den Innenseiten der Gangway-Arme 302a und 302b, auf der eine horizontal verfahrende Querkonstruktion 902 installiert ist. Diese Querkonstruktion 902 ist so konzipiert, dass das einlaufende Wasserfahrzeug 8 mittig zwischen den Gangway-Armen 302a und 302b geführt wird. Dazu weist die Querkonstruktion 902 eine dem Wasserfahrzeug 8 angepasste oder teilweise angepasste Kontur auf.

Zur Abbremsung des Wasserfahrzeugs 8 ist diese Querkonstruktion 902 mit Seilen 903 verbunden, welche beidseitig in den Gangway-Armen 302a und 302b über Umlenkrollen 904 geführt auf einer elektrischen Winde 905 gegenläufig gespult werden. (Figur 5c) Die Winde 905 ist getriebeuntersetzt mit einem Motor/Generator als auch mit einer Bremse ausgestattet. Es erfolgt eine Speicherung der kinetischen Energie des einfahrenden Wasserfahrzeugs 8, was im Zusammenhang mit dem erfindungsgemäßen Verfahren näher erläutert werden soll. Neben dem Winden-System sind auch andere Konstruktionen mit Pneumatik-Zylindern oder hydraulische, Feder/Gewichts belastete Vorrichtungen einsetzbar. Beim Ablegen des Wasserfahrzeugs 8 wird die Vorspannung gelöst und die gespeicherte kinetische Energie wieder frei gegeben, so dass das Wasserfahrzeug 8 aus dem Anleger 3 geschoben wird. Dadurch wird für das Ablegen keine eigene Propulsion benötigt und schiffsseitig keine Energie verbraucht. Für die Passagiere und die Ladung erfolgt das Anschieben unkritisch, d.h. es wird ein gedämpfter gleichmäßiger Vorschub ermöglicht.

In der Draufsicht von Figur 2 wird eine mögliche Führung des im Wasser schwimmend angeordneten Pontons 4 gezeigt. Die Uferkante 2 ist in dieser Ausführungsform u-förmig gestaltet. Der Ponton 4 ist entsprechend gestaltet, so dass er in den Ausschnitt mit einem Spiel passt. An mehreren Stellen entlang der U-Form der Uferkante 2 sind paarweise Leitschienen 11 angeordnet. Entsprechende Leitbleche 12 am Ponton 4 korrespondieren mit diesen Leitschienen 11. Der Ponton 4 wird dadurch ohne zu verkanten sicher gehalten und die an dieser Stelle wirkenden Kräfte können aufgenommen werden. Gleichzeitig kann sich der Ponton 4 entlang der Leitschienen 11 vertikal bewegen.

Die Leitschienen 11 sind für Montagezwecke des Pontons 4 herausnehmbar. Dies kann beispielsweise mittels einer Schwalbenschwanzkonstruktion zwischen Leitblech 12 und Leitschiene 11 erfolgen. Die Leitschienen 11 als auch die Leitbleche 12 können für weniger Reibung mit einer Beschichtung, beispielsweise Teflon, versehen sein.

Für den Hochwasserschutz sind auf dem Steg 1 in Richtung Ponton 4 abnehmbare, hier nicht weiter gezeigte Schienen vorgesehenen, in welche die Leitbleche 12 des Pontons 4 weitergeführt werden können. Dieser Hochwasserschutz ist bei Bedarf montierbar, so dass sich bei einem hohen Wasserstand der Ponton 4 nicht an der Uferkante 2 verkantet.

Die Figuren 3a und 3b und Figur 4 zeigen eine zweite Ausführungsform der erfindungsgemäßen Vorrichtung mit einem Wasserfahrzeug. Der Anleger 3 besteht ebenfalls aus einem Anschlussstück 301 und einer mit dem Anschlussstück 301 fest verbundenen Gangway 302 (siehe Figur 4). Die Gangway 302 besteht aus zwei Gangway-Armen 302a und 302b, welche über eine Verbindung 302c, die in ihrer Breite dem Anschlussstück 301 angepasst ist, miteinander verbunden sind. Die Ausgestaltung entspricht der in den Figuren 1 und 2. Die Lagerung des Anlegers 3 erfolgt ebenfalls über ein Drehlager 401 eines im Wasser schwimmend angeordneten Pontons 4, welcher landseitig mit beispielsweise Andruckfedern 310 zur Momentabstützung bei Drehung versehen ist. Im Innern des Pontons 4 befindet sich hierfür ein Antrieb, beispielsweise ein Elektromotor mit Getriebe. Das Anschlussstück 301 ist landseitig halbkreisförmig (konvex) ausgeführt und mittig mit einer runden Aufnahme 308 versehen. Ein Halte-Pylon 10 führt durch die Aufnahme 308, so dass der Anleger 3 auf dem Halte-Pylon 10 vertikal verschoben und horizontal gedreht werden kann. Durch den Antrieb wird das Anschlussstück 301 horizontal um das Halte-Pylon 10 bewegt. Bei Änderung der Wasserstandshöhe, insbesondere bei Hochwasser, ist durch das Halte-Pylon 10 gesichert, dass der Anleger 3 sich vertikal mitbewegen kann und außerdem nicht verloren geht.

Figur 6a bis 6g zeigen schematisch den Ablauf eines Anlande- und Ablandemanövers eines Wasserfahrzeugs 8. Für das Anlandemanöver wird der Anleger 3 vorab in Ankunftsrichtung des Wasserfahrzeugs 8 gedreht. Das Wasserfahrzeug 8 fährt antriebslos in den Anleger 3 (Figuren 5a bis 5d). Beim Abstoppen des Wasserfahrzeugs 8 wird dadurch keine Energie verbraucht. Die kinetische Energie wird beim Anlandemanöver auf das Anlege- und Freigabe-System 9 übertragen. Bei einlaufendem Wasserfahrzeug 8 wird die Querkonstruktion 902 in Richtung Anschlussstück 301 in Bewegung versetzt, wobei die Seile 903 über die Umlenkrollen 904 gezogen werden und die Winde 905 zum Drehen anregen. Der mit der Winde 905 verbundene Generator erzeugt dabei elektrische Energie, welche in das Batteriesystem des Anlegers 3 eingespeist wird. Das Batteriesystem wird zusätzlich durch Solarpaneele auf dem Anleger und/oder durch einen Stromanschluss an Land aufgeladen. Im Verbund mit der Generatorfunktion realisiert eine verbaute Motorbremse die notwendige Verzögerung zur Einbremsung des Wasserfahrzeugs 8. Wenn das Wasserfahrzeug 8 vollständig in den Anleger 3 eingefahren ist, werden die seitlich in den Gangway-Armen 302a und 302b installierten Arretierungsmittel 306 ausgeklappt und halten das Wasserfahrzeug 8 stabil in Mittelposition, wobei das Wasserfahrzeug 8 beim Aus- und Einsteigen den vertikalen Freiheitsgrad beibehält. Nach der Arretierung des Wasserfahrzeugs 8 wird zur Aufladung der Batterien die Ladestation 307 über den Ladestecker angeschlossen und der Passagierwechsel wird eingeleitet.

In Figur 6d hat sich der Anleger 3 inzwischen in eine mittlere Position gedreht. Der Passagierwechsel kann nun ungehindert erfolgen, wobei dies allerdings auch in der Anlandeposition erfolgen kann. Sind beispielsweise Anlande- und Ablandemanöver in die gleiche Richtung vorgesehen, ist es nicht nötig, den Anleger 3 zu drehen. Soll aber das Wasserfahrzeug 8 nach dem Ablegen in eine andere Richtung fahren, wird der Anleger 3 in dieselbe gedreht. Vor Einleitung des Ablegens wird die Steckverbindung geöffnet, die Arretierungsmittel 306 werden gelöst und die Windenfunktion gestartet. Die gespeicherte Energie wird bei Betätigung einer (nicht dargestellten) Freigabevorrichtung freigesetzt. Die Freigabe erfolgt ferngesteuert durch den Schiffsführer, erst nachdem die Ladestation 307 vom Wasserfahrzeug 8 gelöst wurde. Auch ist das Anzeigen einer Fahrbetriebsposition des Wasserfahrzeugs 8 verbunden mit einer Sicherungsvorrichtung und einer entsprechenden Anzeige im Fahrstand des Wasserfahrzeugs 8 und auf dem Anleger 3 sinnvoll. Denkbar ist außerdem, dass eine Wegfahrsperre an den Arretierungsmitteln 306 eingeschaltet ist, solange das Be- und Entladen des Wasserfahrzeugs 8 noch nicht beendet ist.

Das Wasserfahrzeug 8 wird wieder frei gegeben, indem es aus dem Anleger 3 seicht angestoßen wird. Dies erfolgt durch ein kontrolliertes Aufspulen der Seile 903 mittels des frequenzkontrollierten Motors der Winde 905. Über die Seile 903 wird die Querkonstruktion 902 verzogen und somit das Wasserfahrzeug 8 kontrolliert aus dem Anleger gestoßen und in Erstbewegung versetzt, ohne die eigenen Antriebsanlagen einsetzen zu müssen. Dadurch wird auf dem Wasserfahrzeug 8 keine Bordenergie verbraucht, um erst mal in Fahrt zu kommen.

Das Drehkonzept ist anwendbar in schmalen Flussbereichen und minimiert die Sperrtiefe des Anlegers in den Fluss.

Die gesamte Vorrichtung zum Anlegen von Wasserfahrzeugen 8 kann mit einer Überdachung versehen sein. Auf der Überdachung können Solarpaneele oder andere Energieerzeugungs-Einrichtungen sowie Energiespeicher montiert sein, so dass benötigte elektrische Energie für die Anlegertechnik, als auch für Beleuchtung, Überwachung, Datenübertragung, Bildschirme teilweise autark produziert werden kann. Gleiches gilt für den landseitigen Anlegerbereich. Es wird eine größtmögliche Eigendeckung des Energiebedarfes angestrebt. Die Energiespeicher des Wasserfahrzeugs 8, beispielsweise Batterien, werden am Anleger 3 während des Passagierwechsels nachgeladen. Eine Hauptladung findet in der Nacht statt. Dennoch wird ein Notgenerator an Bord des Wasserfahrzeugs 8 vorgesehen. Durch die elektrisch betriebenen Wasserfahrzeuge 8 ist eine langsame und umweltfreundliche Fahrt sichergestellt, so dass in Flüssen und Trinkwasserschutz-Bereichen ein notwendiger Uferschutz erfolgen kann.

### Bezugszeichen

- 1: Steg
- 2: Uferkante
- 3: Anleger
- 301: Anschlussstück
- 302: Gangway
- 302a, 302b: Gangway-Arme
- 302c: Verbindung
- 303: Fender
- 306: Arretierungsmittel
- 307: Ladestation
- 308: runde Aufnahme
- 310: Andruckfeder
- 4: Ponton
- 401: Drehlager
- 402: Zahnkranzantrieb
- 5: Wasserlinie
- 6: Rollenauflager
- 7: Gelenk
- 8: Wasserfahrzeug
- 9: Anlege- und Freigabe-System
- 901: Schienenanordnung
- 902: Querkonstruktion
- 903: Seile
- 904: Umlenkrollen
- 905: Winde
- 10: Halte-Pylon
- 11: Leitschienen
- 12: Leitbleche

## Patentansprüche

1. Vorrichtung zum An- und Ablegen von Wasserfahrzeugen (8), enthaltend einen seeseitigen Anleger (3), welcher schwimmend auf einem Ponton (4) gelagert ist, mit einer landseitigen Anbindung sowie mit einer Gangway (302), bestehend aus zwei Gangway-Armen (302a, 302b), und Mittel zum Halten des Wasserfahrzeugs (8), wobei der Anleger (3) an seiner landseitigen Anbindung drehbar in horizontaler Richtung gelagert ist und dass die Mittel zum Halten des Wasserfahrzeugs (8) aus den Gangway-Armen (302a, 302b) und einem Anlege- und Freigabe-System (9) bestehen, welches über stoßdämpfende Mittel für ein einfahrenden Wasserfahrzeugs (8) verfügt, **dadurch gekennzeichnet, dass** die stoßdämpfenden Mittel die Speicherung und Freigabe von kinetischer Energie ermöglichen und aus einer Schienenanordnung (901), welche an oder in den Innenseiten der Gangway-Arme (302a, 302b) angeordnet sind, und einer mit der Schienenanordnung (901) verbundenen, horizontal verfahrbaren Querkonstruktion (902) bestehen, wobei die Querkonstruktion (902) mit Seilen (903) verbunden ist, welche beidseitig in den Gangway-Armen (302a, 302b) über Umlenkrollen (904) geführt auf einer elektrischen Winde (905) gegenläufig gespult werden.

2. Vorrichtung nach Anspruch 1 **dadurch gekennzeichnet, dass**
die Mittel zur Speicherung und Freigabe der kinetischen Energie vorgespannte Pneumatik-Zylinder, hydraulische Vorrichtungen, Feder/Gewichts belastete Vorrichtungen oder elektrische Winden-Systeme sind.

3. Vorrichtung nach Anspruch 1 **dadurch gekennzeichnet, dass**
der Anleger (3) landseitig ein Anschlussstück (301) aufweist, welches mit der Gangway (302) fest verbundenen ist.

4. Vorrichtung nach Anspruch 3 **dadurch gekennzeichnet, dass**
das Anschlussstück (301) mittig mit einer runden Aufnahme (308) versehen ist, durch welche ein Halte-Pylon (10) geführt ist, so dass der Anleger (3) auf dem Halte-Pylon (10) vertikal verschoben und horizontal gedreht werden kann.

5. Vorrichtung nach Anspruch 1 **dadurch gekennzeichnet, dass**
die Lagerung des Anlegers (3) auf dem Ponton (4) über ein Drehlager (401) erfolgt.

6. Vorrichtung nach Anspruch 1 **dadurch gekennzeichnet, dass**
die landseitige Anbindung aus einem Steg (1) besteht, welcher flexibel sowohl mit der Uferkante (2) als auch mit dem Ponton (4) verbunden ist.

7. Vorrichtung nach Anspruch 1 **dadurch gekennzeichnet, dass**
die Gangway-Arme (302a, 302b) einander gegenüberliegend in einem, an die Breite des anzulegenden Wasserfahrzeugs (8) angepassten Abstand zueinander angeordnet sind und Arretierungsmittel (306) vorgesehen sind, welche das Wasserfahrzeug (8) in horizontaler Richtung nach dem Anlegen festhalten.

8. Vorrichtung nach Anspruch 1 **dadurch gekennzeichnet, dass**
an oder auf der Gangway (302) mindestens eine Ladestation (307) angeordnet ist, welche zum Aufladen des Wasserfahrzeugs (8) mit diesem verbunden wird.

9. Vorrichtung nach Anspruch 1 **dadurch gekennzeichnet, dass**
zum Schutz gegen einen Verlust des Anlegers (3) bei Hochwasser, der Steg (1) seeseitig mit abnehmbaren Schienen versehen ist, welche mit dem Ponton (4) in Wirkverbindung stehen.

10. Vorrichtung nach Anspruch 1 **dadurch gekennzeichnet, dass**
das Wasserfahrzeug (8) einen spiegelbildlichen Aufbau entsprechend eines Doppelendkonzepts hat.

11. Vorrichtung nach einem der vorhergehenden Ansprüche **dadurch**
**gekennzeichnet, dass**
für eine weitestgehend autarke Energieversorgung oder als Unterstützung der Energieversorgung Solarpaneele oder andere Energieerzeugungs-Einrichtungen sowie Energiespeicher an oder auf der Vorrichtung angeordnet und mit dieser verbunden sind.

12. Verfahren zum An- und Ablegen von Wasserfahrzeugen (8) unter Nutzung einer Vorrichtung entsprechend der Ansprüche 1 bis 13, mit den Schritten
a. Drehen eines Anlegers (3) in Ankunftsrichtung des Wasserfahrzeugs (8),
b. antriebsloses Einfahren des Wasserfahrzeugs (8) in die Vorrichtung zwischen zwei Gangway-Armen (302a, 302b), wobei ein Anlege- und Freigabe-System (9) aktiviert wird und das Wasserfahrzeug (8) abbremst, indem Mittel zur Speicherung und Freigabe von kinetischer Energie des einfahrenden Wasserfahrzeugs (8) und Arretierungsmittel (306) zum Halten des Wasserfahrzeugs (8) in horizontaler Richtung aktiviert werden,
c. Übertragen der kinetischen Energie des einfahrenden Wasserfahrzeugs (8) auf das Anlege- und Freigabe-System (9),
d. Verbinden des Wasserfahrzeugs (8) mit einer Ladestation (307) zum Aufladen mit elektrischer Energie,
e. Optional Drehen des Anlegers (3) in eine mittlere Position,
f. Be- und Entladen des Wasserfahrzeugs (8),
g. Optional Drehen des Anlegers (3) in eine Abfahrtsrichtung,
h. Lösen der Vorspannung des Anlege- und Freigabe-Systems (9) und Freigeben der gespeicherten kinetischen Energie, so dass das Wasserfahrzeug (8) aus dem Anleger (3) geschoben wird,
i. Beschleunigtes Ausfahren am Anlegerausgang durch Zuschaltung von Eigenantrieben des Wasserfahrzeugs (8).

13. Verfahren nach Anspruch 12 **dadurch gekennzeichnet dass**
die Aktivierung des Anlege- und Freigabe-Systems (9) dadurch erfolgt, dass eine horizontal verfahrbare Querkonstruktion (902) durch das einlaufende Wasserfahrzeug (8) in Bewegung versetzt wird, so dass über Seile (903), welche beidseitig in den Gangway-Armen (302a, 302b) und über Umlenkrollen (904) geführt werden, eine elektrische Winde (905) zum Drehen angeregt wird und ein mit der Winde (905) verbundener Generator elektrische Energie erzeugt, welche in ein Batteriesystem des Anlegers (3) eingespeist wird.

## Claims

1. Device for docking and undocking watercraft (8), comprising a water-side landing stage (3) which is mounted in a floating manner on a pontoon (4), with a land-side connection and with a gangway (302), consisting of two gangway arms (302a, 302b), and means for holding the watercraft (8), wherein the landing stage (3) is rotatably mounted in the horizontal direction at its land-side connection and that the means for holding the watercraft (8) consist of the gangway arms (302a, 302b) and a docking and release system (9) which has impact-damping means for an incoming watercraft (8), **characterized in that** the impact-damping means allow the storage and release of kinetic energy and consist of a rail arrangement (901), which is arranged on or in the inner sides of the gangway arms (302a, 302b), and a horizontally movable transverse construction (902) which is connected to the rail arrangement (901), wherein the transverse construction (902) is connected to cables (903) which are guided on both sides in the gangway arms (302a, 302b) via deflection rollers (904) and spooled oppositely on an electric winch (905).

2. Device according to Claim 1, **characterized in that** the means for storing and releasing the kinetic energy are pretensioned pneumatic cylinders, hydraulic devices, spring/weight-loaded devices or electric winch systems.

3. Device according to Claim 1, **characterized in that** the landing stage (3) comprises, on the land side, a connecting piece (301) which is fixedly connected to the gangway (302).

4. Deviceaccording to Claim 3, **characterized in that** the connecting piece (301) is provided centrally with a round receptacle (308) through which a holding pylon (10) is guided, with the result that the landing stage (3) can be vertically displaced and horizontally rotated on the holding pylon (10) .

5. Device according to Claim 1, **characterized in that** the landing stage (3) is mounted on the pontoon (4) via a rotary bearing (401).

6. Device according to Claim 1, **characterized in that** the land-side connection consists of a jetty (1) which is flexibly connected both to the riverside/shore (2) and to the pontoon (4).

7. Device according to Claim 1, **characterized in that** the gangway arms (302a, 302b) are arranged opposite one another at a distance from one another that is tailored to the width of the watercraft (8) to be docked, and arresting means (306) are provided whichsecure the watercraft (8) in the horizontal direction after docking.

8. Device according to Claim 1, **characterized in that** at least one charging station (307) is arranged on or on top of the gangway (302) and, for charging the watercraft (8), is connected thereto.

9. Device according to Claim 1, **characterized in that** for protection against a loss of the landing stage (3) in the event of high water, the jetty (1) is provided on the water sidewith removable rails which are in operative connection with the pontoon (4) .

10. Device according to Claim 1, **characterized in that** the watercraft (8) has a mirror-image structure corresponding to a double-end design.

11. Device according to one of the preceding claims, **characterized in that**
for an energy supply which is autonomous to the greatest possible extent, or as an assistance to the energy supply, solar panels or other energy-generating means and energy accumulators are arranged on or on top of the device and connected thereto.

12. Method for docking and undocking watercraft (8) using a device in accordance with Claims 1 to 13, comprising the following steps:
a. rotating a landing stage (3) in the direction of arrival of the watercraft (8),
b. drivelessly moving the watercraft (8) into the device between two gangway arms (302a, 302b), wherein a docking and release system (9) is activated and the watercraft (8) is braked in that means for storing and releasing kinetic energy of the incoming watercraft (8) and arresting means (306) for holding the watercraft (8) in the horizontal direction are activated,
c. transmitting the kinetic energy of the incoming watercraft (8) to the docking and release system (9),
d. connecting the watercraft (8) to a charging station (307) to charge it with electrical energy,
e. optionally rotating the landing stage (3) into a central position,
f. loading and unloading the watercraft (8),
g. optionally rotating the landing stage (3) into a departure direction,
h. releasing the pretensioning of the docking and release system (9) and releasing the stored kinetic energy, with the result that the watercraft (8) is pushed out of the landing stage (3),
i. accelerated moving-out at the landing stage exit by switching on independent drives of the watercraft (8).

13. Method according to Claim 12, **characterized in**
**that**
the docking and release system (9) is activated in that a horizontally movable transverse construction (902) is set in motion by the incoming watercraft (8), with the result that an electric winch (905) is induced to rotate via cables (903) which are guided on both sides in the gangway arms (302a, 302b) and via deflection rollers (904), and a generator connected to the winch (905) generates electrical energy which is fed into a battery system of the landing stage (3) .

## Revendications

1. Dispositifd'amarrage et d'appareillage de navires (8), comprenant un dispositif d'amarrage (3) côté mer qui est supporté flottant sur un ponton (4), comprenant une attache côté terre ainsi qu'une passerelle (302), composé de deux bras de passerelle (302a, 302b), et des moyens pour maintenir le navire (8), le dispositif d'amarrage (3) étant supporté de façon rotative dans la direction horizontale au niveau de son attache côté terre et que les moyens pour maintenir le navire (8) se composent des bras de passerelle (302a, 302b) et d'un système d'amarrage et de libération (9) qui dispose de moyens d'amortissement des chocs pour un navire (8) entrant, **caractérisé en ce que** les moyens d'amortissement des chocs permettent l'accumulation et la libération d'énergie cinétique et se composent d'un arrangement de rails (901), qui est disposé sur ou dans les côtés intérieurs des bras de passerelle (302a, 302b), et d'une construction transversale (902) pouvant être déplacée horizontalement et reliée à l'arrangement de rails (901), la construction transversale (902) étant reliée à des cordes (903) qui sont enroulées à contresens sur un cabestan électrique (905) en étant guidées des deux côtés dans les bras de passerelle (302a, 302b) par le biais de poulies de renvoi (904).

2. Dispositif selon la revendication 1, **caractérisé en ce que** les moyens d'accumulation et de libération de l'énergie cinétique sont des vérins pneumatiques précontraints, des dispositifs hydrauliques, des dispositifs chargés par ressort/poids ou des systèmes de cabestans électriques.

3. Dispositif selon la revendication 1, **caractérisé en ce que** le dispositif d'amarrage (3) possède du côté terre une pièce de raccordement (301) qui est reliée à demeure avec la passerelle (302).

4. Dispositif selon la revendication 3, **caractérisé en ce que** la pièce de raccordement (301) est pourvue au centre d'un logement rond (308) à travers lequel passe un pylône de maintien (10), de sorte que le dispositif d'amarrage (3) puisse être coulissé verticalement et tourné horizontalement sur le pylône de maintien (10).

5. Dispositif selon la revendication 1, **caractérisé en ce que** le dispositif d'amarrage (3) est supporté sur le ponton (4) par le biais d'un palier de pivotement (401).

6. Dispositif selon la revendication 1, **caractérisé en ce que** l'attache côté terre se compose d'un élément jointif (1) qui est relié de manière flexible à la fois au bord de la rive (2) et au ponton (4) .

7. Dispositif selon la revendication 1, **caractérisé en ce que** les bras de passerelle (302a, 302b) sont disposés de manière opposée l'un à l'autre à un écart mutuel adapté à la largeur du navire (8) à amarrer et des moyens de blocage (306) sont présents, lesquels retiennent le navire (8) dans la direction horizontale après l'amarrage.

8. Dispositif selon la revendication 1, **caractérisé en ce qu'**au moins une station de charge (307) est disposée au niveau de la passerelle (302) ou sur celle-ci, laquelle est reliée au navire (8) pour le charger.

9. Dispositif selon la revendication 1, **caractérisé en ce que** pour la protection contre une perte du dispositif d'amarrage (3) lors de la marée haute, l'élément jointif (1) est pourvu du côté de la mer de rails amovibles avec lesquels le ponton (4) se trouve en liaison fonctionnelle.

10. Dispositif selon la revendication 1, **caractérisé en ce que** le navire (8) possède une structure en symétrie conformément à un concept à double extrémités.

11. Dispositif selon l'une des revendications précédentes, **caractérisé en ce que** des panneaux solaires ou d'autres appareils de génération d'énergie ainsi que des accumulateurs d'énergie sont montés au niveau du dispositif ou sur celui-ci et raccordés avec celui-ci pour une alimentation en énergie en grande partie autonome ou en tant qu'assistance à l'alimentation en énergie.

12. Procédé d'amarrage et d'appareillage de navires (8) en utilisant un dispositif selon l'une des revendications 1 à 13, comprenant les étapes suivantes
a. rotation d'un dispositif d'amarrage (3) dans le sens de l'arrivée du navire (8),
b. rentrée sans propulsion du navire (8) dans le dispositif entre deux bras de passerelle (302a, 302b), un système d'amarrage et de libération (9) étant activé et le navire (8) freinant en ce que des moyens d'accumulation et de libération de l'énergie cinétique du navire (8) entrant et des moyens de blocage (306) destinés à maintenir le navire (8) dans la direction horizontale sont activés,
c. transmission de l'énergie cinétique du navire (8) entrant au système d'amarrage et de libération (9),
d. connexion du navire (8) à une station de charge (307) pour la charge en énergie électrique,
e. en option, rotation du dispositif d'amarrage (3) dans une position centrale,
f. chargement et déchargement du navire (8),
g. en option, rotation du dispositif d'amarrage (3) dans une direction de départ,
h. relâchement de la précontrainte du système d'amarrage et de libération (9) et libération de l'énergie cinétique accumulée de sorte que le navire (8) soit poussé hors du dispositif d'amarrage (3),
i. sortie accélérée au niveau de la sortie du dispositif d'amarrage par mise en circuit des mécanismes de propulsion propre du navire (8).

13. Procédé selon la revendication 12, **caractérisé en ce que** l'activation du système d'amarrage et de libération (9) est effectuée **en ce qu'**une construction transversale (902) pouvant être déplacée horizontalement est mise en mouvement par le navire (8) entrant, de sorte qu'un cabestan électrique (905) est excité en rotation par des cordes (903) qui sont guidées des deux côtés dans les bras de passerelle (302a, 302b) et par le biais de poulies de renvoi (904) et un générateur relié au cabestan (905) génère de l'énergie électrique qui est injectée dans un système de batterie du dispositif d'amarrage (3).
